# EUROPÄISCHE PATENTSCHRIFT

(11) **EP 1 137 886 B1**
(45) Veröffentlichungstag und Bekanntmachung des Hinweises auf die Patenterteilung: **31.07.2002**
(21) Anmeldenummer: 99964604.5
(22) Anmeldetag: 07.12.1999
(51) Int. Cl.: F04B 43/12

(54) **ROLLENPUMPE ZUR PERISTALTISCHEN FÖRDERUNG VON FLÜSSIGEN UND GASFÖRMIGEN MEDIEN**
ROLLER PUMP FOR THE PERISTALTIC TRANSPORT OF LIQUID AND GASEOUS MEDIA
POMPE A ROULEAUX PERMETTANT LE TRANSPORT PERISTALTIQUE DE MILIEUX FLUIDES ET GAZEUX

(30) Priorität: 09.12.1998 DE 19856453
(43) Veröffentlichungstag der Anmeldung: 04.10.2001
(73) Patentinhaber: Rheotec AG, 9403 Goldach (CH)
(72) Erfinder: SCHIMMELPFENNIG, Winfried, D-18292 Krakow am See (DE); RIGGERS, Wilfried, D-27432 Bremervörde (DE)
(74) Vertreter: Blum, Hans-Werner
(86) Internationale Anmeldenummer: EP9910092
(87) Internationale Veröffentlichungsnummer: WO0034658

(56) Entgegenhaltungen:
- EP-A- 0 164 020
- US-A- 3 554 674
- US-A- 3 832 096
- US-A- 3 994 687
- US-A- 5 230 614
- US-A- 5 261 793
- US-A- 5 340 290
- US-A- 5 709 539

## Beschreibung

Die Erfindung betrifft eine Rollenpumpe zur peristaltischen Förderung von flüssigen und gasförmigen Medien.

In vielen medizinischen Geräten und Geräten der Labordiagnostik werden Rollenpumpen und Peristaltikpumpen für verschiedene Förderaufgaben, vorwiegend zum Transport von Flüssigkeiten eingesetzt, da sie keinen direkten Kontakt zum gepumpten Medium haben. Beide Typen befördern das gepumpte Medium, indem ein dafür vorgesehenes Pumpschlauchsegment von außen partiell dicht gequetscht wird und diese Quetschung dann in Förderrichtung bewegt wird, so daß sich das Fördergut im Schlauch ebenfalls weiterbewegen muß. Bevor diese Dichtstelle den Schlauch am Ende des Pumpsegmentes wieder freigibt, wird am Anfang des Pumpsegmentes die nächste Dichtstelle geschaffen, die sich dann mit der nächsten Förderportion weiterbewegt.

Der Vorteil dieses Verfahrens liegt darin, daß kein Pumpenteil das Fördergut direkt berührt. Dadurch können sterile und auch toxische Stoffe gefördert werden. Das Schlauchsystem mit den Pumpsegmenten ist hierbei meist ein Einwegartikel, es wird nach der Benutzung entsorgt.

Oftmals enthält ein Schlauchsystem mehrere Pumpsegmente für verschiedene Pumpaufgaben. Eine Verwechslung eines Pumpsegmentes mit einem anderen muß beim Einlegen des Schlauchsystems sicher vermieden werden, ebenso eine Vertauschung der Einlegerichtung und damit der Pumprichtung. Besonders in medizintechnischen Geräten wie Dialysegeräten ist diese Forderung oft lebenswichtig für den angeschlossenen Patienten. Deshalb sind viele Pumpsegmente in diesem Bereich mit mechanischen Paßstücken und Codierungen versehen, die ein fehlerhaftes Einlegen verhindern. Die Anzahl der im Schlauchsystem vorhandenen Pumpsegmente richtet sich nach der Aufgabenstellung, es sind in der Medizintechnik Geräte mit weit mehr als zehn Pumpen und Schlauchklemmventilen im Einsatz, in der Labordiagnostik werden bis zum 40 Kanäle gleichzeitig benötigt (Beispiel Labor-Kassettenpumpe). Die Komplexität dieser Schlauchsysteme führt häufig zu einem schwer zu überschauenden Gewirr an Schläuchen, Pumpsegmenten und Verbindungselementen. Das richtige Einlegen aller Pumpsegmente wird insbesondere hier zum Problem.

Nachteilig sind ferner die aufwendige Herstellung eines solchen Schlauchsystems, mögliche Dichtigkeitsprobleme an den Klebestellen der Schlauchstücke und Verbindungselemente und Toträume und Sackgassen im Schlauchsystem durch die räumlich entfernte Anordnung von Pumpen. Ein weiteres generelles Problem von Schlauchpumpen ist die generell beschränkte Lebensdauer des Pumpsegmentes. Dadurch, daß der im Querschnitt eigentlich runde Schlauch zyklisch plattgewalzt wird, besteht die Gefahr, daß er speziell an seinen seitlich extrem belasteten Biegestellen vorzeitig bricht und deshalb undicht wird. Die Pumprollen müssen ja, um Druck aufbauen zu können, den Pumpschlauch so zudrücken, daß die Druckstelle wirklich dicht geschlossen ist, Okklusion auf Abstand Null. Durch diese Dichtigkeitsforderung im Pumpsegment ist der Biegeradius am Pumpsegmentquerschnitt beim Quetschen sehr klein, ein echter Knick. Daher sind generell nur wenige sehr flexible Materialien für diese Anforderungen als Pumpsegment geeignet (z.B. Silikon). Der Übergang dieser Materialien an das übrige Schlauchmaterial (meist PVC) stellt oft ein weiteres Problem dar.

Für die genannten Schlauchsysteme kommen Rollenpumpen verschiedener Art zum Einsatz. Eine solche zeigt die US-A-3832 096. Diese Pumpe weist mehrere auf einer gemeinsamen Achse angeordnete Rotationskörper auf, die alle miteinander starr verbunden, von ein und demselben Motor angetrieben werden. Die Flußregulierung erfolgt durch Justierung des individuell einstellbaren Gegenlagers jedes einzelnen Pumpsegmentes gegenüber der sich gleichförmig drehenden Walze aller Rotationskörper. Bekannt sind auch Beispiele mit individuellem Antrieb jedes Rotationskörpers, z.B. US 5443 451. Sie zeigt einen aus vier nebeneinander angeordneten Pumpen bestehenden Vierer-Pumpenblock, bei dem jede Pumpe durch voneinander verschieden konstruierter Zahnrad-Wellenverbindungen angetrieben wird. Diese Antriebe sitzen rechts und links seitlich neben dem Pumpenblock, so daß weder ein weiteres Anreihen einer Pumpe noch eines weiteren Viererpumpenblockes möglich ist.

Ein weiteres generelles Problem von Schlauchpumpen resultiert aus dem Umstand, daß jede zur Förderung notwendige Quetschung des Pumpsegmentes durch eine Rolle am Ende des Pumpsegmentes wieder aufgehoben wird, kurz nachdem am Anfang des Pumpsegmentes die nächste Quetschstelle dicht geschlossen ist (Druck-Übergabe an die nächste Rolle). Dieses Freigeben des Schlauches am Pumpsegment-Ende führt zu einem kurzzeitigen Rückströmen des bereits geförderten Materials, da das Schlauchvolumen sich dort wieder füllen muß, wo die Rolle das Pumpsegment verläßt, der Schlauch wird auch dort wieder rund. Daher haben Rollen- und Peristaltikpumpen eine systembedingte Diskontinuität im Fluß, sie fördern nicht gleichmäßig. Dies stellt ein wichtiges Problem für viele potentielle Anwendungsfälle dar, in denen ein konstanter Fluß vorausgesetzt werden muß.

Ein entscheidender Fortschritt zur Lösung der dargestellten Problematik ist der Einsatz einer durch thermoplastische Formgebung hergestellten flexiblen Schlauchkassette mit eingeprägten Pumpsegmenten. Der Erfindung liegt die Aufgabe zugrunde, eine Rollenpumpe zum Betrieb mit derartigen Schlauchkassetten zu scharfen, die die im Stand der Technik dargestellten Nachteile überwindet.

Erfindungsgemäß wird diese Aufgabe durch die Merkmale des Anspruches 1 gelöst. Die weiteren Ansprüche enthalten vorteilhafte Ausgestaltungen der Erfindung.

Mit der erfindungsgemäßen Rollenpumpe zum Betrieb mit Schlauchkassetten werden entscheidende Vorteile erzielt. Die schmalen Rollenpumpeneinheiten sind mit jeweils separaten Antrieben in beliebiger Zahl entsprechend den Erfordernissen der nach dem Flußbild des Pumpschlauchsystemes eingeprägten Pumpsegmente auf einer Achse modular anreihbar. Der Aufbau der Rollenpumpe wird damit servicefreundlich und übersichtlich. Eine doppelte Sicherheit gegenüber den herkömmlichen Magnetventilen wird durch Realisierung einer generellen Stop-Position jeder Rollenpumpeneinheit in der Weise erreicht, daß stillstehende Rollenpumpeneinheiten grundsätzlich in den Zustand gebracht werden, daß zwei Rollen gleichzeitig im Eingriff sind und eine Doppelklemmung erfolgt.

Die gesamte Steuerung des Gerätes erfolgt durch ein Mehrfach-Computer-System, das sich kontinuierlich gegenseitig überwacht. Im folgenden ist ein Ausführungsbeispiel der Erfindung dargestellt. In der zugehörigen Zeichnung zeigen:
- Fig. 1: den prinzipiellen Aufbau der aus einzelnen Rollenpumpeneinheiten bestehenden Rollenpumpe,
- Fig. 2: das Zusammenwirken der Rollenpumpeneinheiten mit den Pumpschlauchelementen der Schlauchkassette,
- Fig. 3: einen Abrollkörper mit spezieller Gestaltung der Rollbahn im Outflow-Bereich.

In den Fig. 1 und 2 ist eine Rollenpumpe 1 zum Betrieb mit einer Schlauchkassette 2 dargestellt, wobei die einzelnen Rollenpumpeneinheiten 4 auf einer gemeinsamen Achse 6 sitzen und jeweils einen eigenen Antrieb 14 aufweisen. Die gefederten Andruckrollen 7, 8 des Rotationskörpers 5 jeder Rollenpumpeneinheit wirken auf ein Pumpschlauchsegment 3 der Schlauchkassette 2.

Die Schlauchkassette 2 wird bei geöffnetem Deckel 9 der Rollenpumpe 2 auf den Rollenpumpeneinheiten 4 plaziert. Mit Schließen des Deckels 9 ist das gesamte Schlauchsystem fertig eingelegt.

Alle Teile einer Rollenpumpeneinheit 4 sind auf einer Montageplatte 15 angeordnet.

Zur Gewährleistung der Sicherheit sind in der Rollenpumpe 1 Einrichtungen zur Überwachung der Rollenposition zur Gewährleistung einer Doppelklemmung bei Stillstand sowie zur Überwachung der Lastschwankungen an jedem Motor und zur Federbruch-Erkennung vorgesehen. Zur Thermostatisierung der Schlauchkassette 2 können im Deckel 9 Einrichtungen zur Heizung bzw. Kühlung angeordnet sein.

Fig. 3 zeigt die Gestaltung eines Abrollkörpers 10 mit zwei unterschiedlichen Abrollkurvenabschnitten 11, 12, wobei die Kurve 11 im Inflow-Bereich die Pumpfunktion realisiert und deshalb einen Teilkreis beschreibt, die andere Kurve 12 im Outflow-Bereich von dieser Kreisbahn in dem Maße abweicht, daß sich die Andruckrolle 7 so allmählich vom Pumpschlauchsegment 3 löst, daß sich eine konstante Volumenfreigabe pro Drehwinkel im Pumpschlauchsegment ergibt.

## Patentansprüche

1. Rollenpumpe zur peristaltischen Förderung von flüssigen und gasförmigen Medien mit mehreren auf einer gemeinsamen Achse (6) angeordneten Rotationskörpern (5), die wiederum mehrere Andruckrollen (7) tragen und jeweils einem Abrollkörper (10) gegenübergestellt sind, der das Gegenlager für den von den Andruckrollen (7) beaufschlagten Pumpschlauch (3) bildet, **dadurch gekennzeichnet, daß** die Rollenpumpe (1) zum Betrieb von Schlauchkassetten (2) mit parallel nebeneinander angeordneten Pumpschlauchsegmenten (3) derart ausgebildet ist, daß schmale Rollenpumpeneinheiten (4) mit Rotationskörper (5) und jeweils eigenem Antrieb (14) in einer Zahl entsprechend den Erfordernissen der nach dem Flußbild des Pumpschlauchsystems eingeprägten Pumpschlauchsegmente (3) der Schlauchkassette (2) auf einer gemeinsamen Achse (6) modular anreihbar sind, daß die einzelnen Rollenpumpeneinheiten (4) jeweils auf einer Montageplatte (15) angeordnet sind und die Rotationskörper (5) einzeln gefederte Andruckrollen (7, 8) aufweisen und daß jede Rollenpumpeneinheit (4) Mittel zur Detektion und Realisierung einer generellen Stop-Position in einer Stellung aufweist, in der zwei Andruckrollen (7, 8) das jeweilige Pumpschlauchsegment (3) gleichzeitig sicher verschließen.

2. Rollenpumpe nach Anspruch 1, **dadurch gekennzeichnet, daß** zur Festlegung der generellen Stop-Position der Rollenpumpeneinheit (4), in der gleichzeitig zwei Dichtstellen das Pumpschlauchsegment (3) sicher verschließen, die zur Pumpfunktion in geeigneter Weise ausgebildete Abrollbahn so lang gestaltet ist, daß die im Eingriff befindliche Andruckrolle (7) erst dann das Pumpsegment (3) entläßt, wenn die nächste Andruckrolle (7) ebenfalls sicher im Eingriff ist.

3. Rollenpumpe nach Anspruch 1 und 2, **dadurch gekennzeichnet, daß** zur Ermittlung der Stop-Position einer Rollenpumpeneinheit (4) eine Positionsmessung und/oder eine dynamische Belastungsmessung vorgesehen ist.

4. Rollenpumpe nach Anspruch 1, **dadurch gekennzeichnet, daß** zur Thermostatisierung der Schlauchkassette (2) im Deckel (9) der Rollenpumpe (1) Einrichtungen zur Heizung bzw. Kühlung angeordnet sind.

5. Rollenpumpe nach Anspruch 1, **dadurch gekennzeichnet, daß** der jeweilige Abrollkörper (10) im Inflow- und/oder Outflow-Bereich eine solche Abrollkurve (11, 12) aufweist, daß eine Linearisierung der Flußcharakteristik erreicht wird.

6. Rollenpumpe nach Anspruch 1 und 5, **dadurch gekennzeichnet, daß** der Abrollkörper (10) so geformt ist, daß sich zwei Abrollkurven (11, 12) ergeben, die nacheinander von jeder Andruckrolle (7) durchfahren werden und die jeweils eine Länge aufweisen, die dem Abstand zweier aufeinanderfolgender Andruckrollen (7) entspricht, wobei eine der Kurven (11) die Pumpfunktion realisiert und deshalb einen Teilkreis beschreibt, die andere (12) jedoch von dieser Kreisbahn in dem Maße abweicht, daß sich die Andruckrolle (7) so allmählich vom Pumpschlauch (3) löst, daß sich eine konstante Volumenfreigabe pro Drehwinkel im Pumpschlauch (3) ergibt.

7. Rollenpumpe nach Anspruch 1 und 5, **dadurch gekennzeichnet, daß** die entgegengesetzte Anordnung der beiden Abrollkurven (11, 12) durch spiegelverkehrten Einbau des Abrollkörpers (10) oder durch Änderung der Pumpdrehrichtung zu einer Linearisierung der Ansaugung führt, wobei nun die Volumenverdrängung der Andruckrolle (7) im Pumpsegment (3) durch die Abrollkurve (12) im Inflow-Bereich derart linearisiert wird, daß sich pro Drehwinkel eine konstante Volumenzunahme ergibt, der zweite Abrollkurvenabschnitt (11) jedoch wieder zur Pumpfunktion einen Kreisbahnabschnitt beschreibt.

8. Rollenpumpe nach Anspruch 1 und 5, **dadurch gekennzeichnet, daß** die Kombination von eingangsseitiger und ausgangsseitiger Linearisierungskurve (je 12) mit dazwischen angeordneter kreissegmentförmiger Pumpkurve zu einer generellen Förderlinearisierung führt.

## Claims

1. A roller pump for the peristaltic delivery of liquid and gaseous media, with several rotational bodies (5) arranged on a common axle (6) which in turn carry several compression rollers (7) and in each case are positioned opposite to a roller cradle (10) which forms the backing support for the pump tube (3) acted upon by the compression rollers (7), **characterised by** the roller pump (1) for the operation of tube cassettes (2), with pump tube segments (3) arranged parallel side by side, being designed such that narrow roller pump units (4) with rotational body (5), and each having their own drive (14) can be strung together on a common axle (6) in modular fashion, in numbers which correspond to the requirements of the pump tube segments (3) of the tube cassette (2) which are impressed in accordance with the flow pattern of the pump tube system, that the individual roller pump units (4) are each arranged on a mounting plate (15) and the rotational bodies (5) have individually sprung compression rollers (7, 8), and that each roller pump unit (4) has means for the detection and implementation of a general stop situation in a position in which two compression rollers (7, 8) safely seal off the respective pump tube segment (3) simultaneously.

2. A roller pump in accordance with Claim 1, which in order to determine the general stop position of the roller pump unit (4) at which two sealing points simultaneously seal off the pump tube segment (3) is **characterised by** the roller backing track, designed in a suitable manner for the pump function, being made so long that the compression roller (7) which is in operation only leaves the pump segment (3) when the next compression roller (7) is likewise safely in operation.

3. A roller pump in accordance with Claims 1 and 2, **characterised by** a positional measurement and/or a dynamic loading measurement being provided for determination of the stop position of a roller pump unit (4).

4. A roller pump in accordance with Claim 1, **characterised by** devices for heating or cooling respectively being set in the cover (9) of the roller pump (1) for thermal stabilisation of the tube cassette (2).

5. A roller pump in accordance with Claim 1 **characterised by** each roller cradle (10) in the inflow and/or outflow area having a rolling curve (11,12) such that linearisation of the flow characteristics is achieved.

6. A roller pump in accordance with Claims 1 and 5, **characterised by** the roller cradle (10) being shaped such that this results in two rolling curves (11, 12) which are passed over by each compression roller (7) one after the other, and which each have a length that corresponds to the distance between two successive compression rollers (7), whereby one of the curves (11) implements the pump function and therefore describes a section of a circle, but the other (12) deviates from this circular track to the extent that the compression roller (7) gradually comes off the pump tube (3) so that a constant volume is released in the pump tube (3) per angle of rotation.

7. A roller pump in accordance with Claims 1 and 5, **characterised by** the opposing arrangement of the two rolling curves (11, 12) leading to a linearisation of the suction due to the mirror-inverted installation of the roller cradle (10) or by a change in the direction of rotation of the pump, whereby the volumetric displacement of the compression roller (7) in the pump segment (3) is linearised by the rolling curve (12) in the inflow area in such a way that there is a constant increase in volume per angle of rotation, but the second rolling curve section (11) again describes a section of a circular track for the pump function.

8. A roller pump in accordance with Claims 1 and 5, **characterised by** the combination of the input side and output side linearisation curves (each numbered 12), with a circular segment-shaped pump curve arranged in between, leading to a general linearisation of the delivery.

## Revendications

1. Pompe à rouleaux destinée au refoulement péristaltique de fluides liquides et gazeux possédant plusieurs corps de révolution (5) disposés sur un axe commun (6) qui portent à leur tour plusieurs galets presseurs (7) opposés chacun à un corps dérouleur (10) qui constitue le palier support pour le segment flexible de pompage (3) alimenté par les galets presseurs (7), **caractérisée par** en ce que la pompe à rouleaux (1) est conçue de la sorte pour le fonctionnement des cassettes flexibles (2) avec segments tubulaires de pompage (3) disposés parallèlement les uns à côté des autres que d'étroites unités de pompes à rouleaux (4) avec corps de révolution (5) possédant chacune son propre entraînement (14) et dans une nombre conforme aux exigences des segments tubulaires de pompage (3) empreints selon le diagramme d'écoulement du système flexible de pompage de la cassette flexible (2) puissent être alignées de façon modulaire sur un axe commun (6), et que les unités de pompes à rouleaux individuelles (4) soient disposées chacune sur une plaque de montage (15) et que les différents corps de révolution (5) présentent des galets presseurs suspendus sur ressorts (7, 8), et que chaque unité de pompe à rouleaux (4) présente des moyens de détection et de réalisation d'une position générale d'arrêt à un emplacement où deux galets presseurs (7, 8) obturent de façon sûre et simultanée le segment flexible de pompage (3) respectif.

2. Pompe à rouleaux selon la revendication 1, **caractérisée par** en ce que la courbe de déroulement conçue de façon appropriée pour la fonction de pompage en vue de la détermination de la position générale d'arrêt de l'unité de pompe à rouleaux (4) dans laquelle deux zones d'étanchéité obturent parfaitement le segment tubulaire de pompage (3) a été configurée d'une longueur assez grande pour que le galet presseur (7) se trouvant engrené ne quitte le segment tubulaire (3) que lorsque le prochain galet presseur (7) se trouve également engrené.

3. Pompe à rouleaux selon la revendication 1 et 2, **caractérisée par** en ce qu'une mesure de position et/ou une mesure de charge dynamique est prévue pour la détection de la position d'arrêt d'une unité de pompe à rouleaux (4).

4. Pompe à rouleaux selon la revendication 1, **caractérisée par** en ce que des dispositifs de chauffage ou de refroidissement sont disposés dans le couvercle (9) de la pompe à rouleaux (1) pour le réglage de la température de la cassette flexible (2).

5. Pompe à rouleaux selon la revendication 1, **caractérisée par** en ce que le corps dérouleur respectif (10) dans la zone Inflow et/ou outflow présente une courbe de déroulement (11, 12) telle qu'une linéarisation de la caractéristique d'écoulement peut être atteinte.

6. Pompe à rouleaux selon la revendication 1 et 5, **caractérisée par** en ce que le corps dérouleur (10) est formé de la sorte qu'il en résulte deux courbes de déroulement (11, 12) que traverse chaque galet presseur (7) l'un après l'autre et qui présentent respectivement une longueur correspondant à la distance de deux galets presseurs (7) se suivant, à l'occasion de quoi l'une des courbes (11) réalise la fonction de pompage, décrivant ainsi un cercle partiel, et l'autre (12) dévie cependant de cette voie circulaire de la sorte que le galet presseur (7) se détache progressivement du segment tubulaire de pompage (3) en faisant résulter une libération constante de volume par angle de rotation dans le segment tubulaire de pompage (3).

7. Pompe à rouleaux selon la revendication 1 et 5, **caractérisée par** en ce que la disposition opposée des deux courbes de déroulement (11, 12) conduit à une linéarisation de l'aspiration par le montage inversé du corps dérouleur (10) ou par la modification du sens de rotation de la pompe, à l'occasion de quoi la compression de volume du galet presseur (7) dans le segment tubulaire (3) est linéarisée de telle façon par la courbe de déroulement (12) dans la zone Inflow qu'il en résulte une augmentation constante de volume par angle de rotation et que le deuxième segment de courbe de déroulement (11) décrit cependant à nouveau un segment de cercle vers la fonction de pompe.

8. Pompe à rouleaux selon la revendication 1 et 5 **caractérisée par** en ce que la combinaison d'une courbe de linéarisation côté entrée et sortie (12) avec entre une courbe de pompage disposée en forme de segment circulaire conduit à une linéarisation générale du refoulement.
